# EUROPÄISCHE PATENTSCHRIFT

(11) **EP 1 318 281 B1**
(45) Veröffentlichungstag und Bekanntmachung des Hinweises auf die Patenterteilung: **31.08.2005**
(21) Anmeldenummer: 02018051.9
(22) Anmeldetag: 13.08.2002
(51) Int. Cl.: F01N 1/06

(54) **Aktiver Schalldämpfer für Abgasanlagen**
Active silencer for exhaust systems
Silencieux actif pour système d'échappement

(30) Priorität: 04.12.2001 DE 10159487
(43) Veröffentlichungstag der Anmeldung: 11.06.2003
(73) Patentinhaber: J. Eberspächer GmbH & Co. KG, 73730 Esslingen (DE)
(72) Erfinder: Krüger, Jan, Dr., 70563 Stuttgart (DE); Rose, Thomas, 70374 Stuttgart (DE)

(56) Entgegenhaltungen:
- EP-A- 0 916 817
- DATABASE WPI Week 198220 Derwent Publications Ltd., London, GB; AN 1982-F9196E XP002260611 & SU 850 875 A (LISOVSKII R Z), 30. Juli 1981 (1981-07-30)
- PATENT ABSTRACTS OF JAPAN vol. 2000, no. 08, 6. Oktober 2000 (2000-10-06) & JP 2000 130145 A (OSAKA GAS CO LTD), 9. Mai 2000 (2000-05-09)
- PATENT ABSTRACTS OF JAPAN vol. 017, no. 686 (M-1529), 15. Dezember 1993 (1993-12-15) & JP 05 231122 A (HITACHI ZOSEN CORP), 7. September 1993 (1993-09-07)

## Beschreibung

Die vorliegende Erfindung betrifft einen aktiven Schalldämpfer zum Dämpfen von Luftschall, den eine Maschine mit einer rotierenden Antriebswelle in Abhängigkeit ihrer Drehzahl erzeugt, mit den Merkmalen des Oberbegriffs des Anspruchs 1.

Schalldämpfer dieser Art werden vor allem in Abgasanlagen von Verbrennungskraftmaschinen, insbesondere von Kraftfahrzeugen, verwendet, um die Schallemissionen der Verbrennungskraftmaschinen bzw. der Fahrzeuge in die Umgebung zu reduzieren. Ebenso ist es bekannt, Schalldämpfer im Ansaugbereich der Verbrennungskraftmaschinen anzuordnen.

Derartige aktive Schalldämpfer sind beispielsweise aus der US 5,336,856, US 5,432,857, EP 0 916 817 A2, DE 196 10 292 A1 und DE 197 51 596 A1 bekannt und besitzen einen Hohlkörper, der wenigstens eine bewegliche Wand zur Erzeugung von Gegenschall enthält und über eine Verbindung mit einer zur Führung des zu dämpfenden Luftschalls geeigneten Leitung akustisch gekoppelt ist. Des weiteren ist eine Antriebseinrichtung zum Bewegen der beweglichen Wand vorgesehen. Bei den bekannten Vorrichtungen ist die bewegliche Wand jeweils durch eine Membran eines Lautsprechers gebildet, die mit Hilfe eines elektromagnetischen Aktuators zur Erzeugung des gewünschten Gegenschalls anregbar ist. Die bekannten Schalldämpfer weisen jeweils einen Sensor z.B. in Form eines Mikrofons auf, der an einer vorbestimmten Stelle einen Istwert eines Schallfeldes ermittelt und diese mit einem vorbestimmten oder einstellbaren Sollwert vergleicht. In Abhängigkeit dieses Soll-Ist-Vergleichs wird dann der Lautsprecher angesteuert. Durch die Überlagerung des zu dämpfenden Luftschalls mit dem Gegenschall erfolgt eine Bedämpfung des Luftschalls durch gegenseitige Auslöschung der aufeinandertreffenden Schallwellen. Das bedeutet, daß eine speziell programmierte Steuerungselektronik den jeweiligen Lautsprecher derart betätigt, daß an dem Sensor der von der Pulsation im Luftschall verursachte Schalldruckpegel verschwindet bzw. gemindert wird. Die Verwendung von Lautsprechern in Abgasanlagen von Verbrennungskraftmaschinen bereitet Probleme, da sich diese Einsatzbedingungen deutlich von der üblichen Verwendung von Lautsprechern in herkömmlichen Beschallungsanlagen unterscheidet. Insbesondere betrifft dies die chemische, thermische, elektrische und nicht zuletzt die mechanische Belastbarkeit der Lautsprecher. Darüber hinaus kann der verwendete Softwarealgorithmus eine gewisse Instabilität besitzen, die durch Änderungen des Übertragungsverhaltens zwischen Lautsprecher und Sensor hervor gerufen werden kann und ggf. zu extremen Pegelüberhöhungen führen kann.

Die vorliegende Erfindung beschäftigt sich mit dem Problem, für einen aktiven Schalldämpfer der eingangs genannten Art eine verbesserte Ausführungsform anzugeben, die insbesondere eine reduzierte Anfälligkeit für die in einer Verbrennungskraftmaschine herrschenden Betriebsbedingungen besitzt.

Dieses Problem wird durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, die zur Erzeugung des Gegenschalls verwendete bewegliche Wand durch einen Boden eines Kolbens zu bilden, der in einem Zylinderraum hubverstellbar angeordnet bzw. gelagert ist. Hierdurch ergibt sich ein robuster Aufbau, der es insbesondere ermöglicht, den erfindungsgemäßen Schalldämpfer im Abgasstrang einer Verbrennungskraftmaschine anzuordnen. Von besonderer Bedeutung ist hierbei, daß der erfindungsgemäße aktive Schalldämpfer ohne Lautsprecher auskommt.

Von besonderer Bedeutung ist dabei eine Ausführungsform, bei der die Antriebseinrichtung den Kolben so bewegt, daß die Hubfrequenz des Kolbens in einem konstanten Verhältnis zur Drehzahl oder Drehfrequenz der Maschine steht. Diese Ausführungsform beruht auf der Erkenntnis, daß bei einer Maschine mit einer rotierenden Antriebswelle der zu bedämpfende Luftschall eine von der Drehzahl der Antriebswelle abhängige Hauptstörfrequenz besitzt, die mit Hilfe des Schalldämpfers bedämpft werden soll. Durch die phasenstarre Kopplung der Hubfrequenz des Kolbens an die Drehfrequenz der Antriebswelle wird gewährleistet, daß die Druckwellen des Gegenschalls dasselbe Frequenzverhalten zeigen wie die Druckwellen der Hauptstörfrequenz. Hierdurch kann gewährleistet werden, daß der vom Kolben erzeugte Gegenschall bei jeder Drehzahl automatisch exakt die zur Bedämpfung der Hauptstörfrequenz erforderliche Frequenz besitzt. Im Unterschied zu den bekannten Schalldämpfern müssen hierbei keine komplizierten Algorithmen ausgewertet werden, da hier lediglich der einfache Zusammenhang zwischen Drehzahl und Störfrequenz zur Erzeugung des benötigten Gegenschalls verwendet wird. Eine derartige Steuerung kann daher vergleichsweise preiswert, robust und stabil ausgeführt werden.

Grundsätzlich ist es möglich, die Hubbewegung des Kolbens so auszugestalten, daß lediglich eine einzige Gegenschallfrequenz generiert wird. Zweckmäßig ist eine Weiterbildung, bei der die Hubbewegung so ausgestaltet ist, daß der Kolben wenigstens zwei verschiedene Gegenschallfrequenzen anregt, wodurch zwei verschiedene Störfrequenzen bedämpft werden können. Zweckmäßig bildet die zweite Störfrequenz eine Oberschwingung der ersten Störfrequenz.

Wenn die Antriebseinrichtung so ausgebildet ist, daß sie den Kolben bei allen Hubfrequenzen mit einem konstanten Hub bewegt, ergibt sich für den Schalldämpfer ein besonders einfacher Aufbau, der preiswert realisierbar ist.

Gemäß einer Weiterbildung kann eine Amplitudensteuereinrichtung zum Einstellen der Amplitude des Gegenschalls vorgesehen sein, die ein Steuerglied aufweist, das in Abhängigkeit seiner Betätigung die akustische Kopplung über die Verbindung zwischen dem Zylinderraum und der luftschallführenden Leitung mehr oder weniger bedämpft. Beispielsweise kann der Hub des Kolbens für eine Maximalleistung des Schalldämpfers ausgelegt und unabhängig von der benötigten Dämpfungsleistung konstant vorliegen. Mit Hilfe der AmplitudenSteuereinrichtung kann dann die Dämpferleistung an die momentan benötigte Leistung angepaßt werden, in dem die beiden gegeneinander wirkenden Schallfelder stärker oder schwächer gekoppelt werden.

Vorzugsweise kann die Amplitudensteuereinrichtung das Steuerglied in Abhängigkeit der Maschinendrehzahl und/oder der Maschinenleistung betätigen.

Gemäß einer bevorzugten Ausführungsform kann der Kolben über die Antriebseinrichtung mit der Antriebswelle der Maschine antriebsverbunden sein. Bei dieser Ausführungsform wird auf eine anfällige Elektronik zur Ansteuerung des Kolbens verzichtet, wodurch der erfindungsgemäße Schalldämpfer besonders einfach und robust baut.

Sofern es sich bei der Maschine um einen Kolbenmotor handelt, der bei jeder Umdrehung seiner Antriebswelle n Zündvorgänge besitzt, wird die Hubfrequenz des Kolbens zweckmäßig so gewählt, daß sie das n-fache der Drehfrequenz der Antriebswelle ist. Üblicherweise sind die Zündvorgänge symmetrisch über dem Antriebswellendrehwinkel verteilt, so daß diese Ausführungsform automatisch zu einer Gegenschallfrequenz führt, die gleich der durch die Zündvorgänge erzeugten Störfrequenz ist. Bei einem 4-Zylinder-Viertakt-Motor kommt es während einer Kurbelwellenumdrehung zu zwei Zündvorgängen, so daß die Hubfrequenz somit die zweifache Drehfrequenz der Kurbelwelle ist. Bei einem 6-Zylinder-Viertakt-Motor finden pro Kurbelwellenumdrehung drei Zündvorgänge statt, so daß die Hubfrequenz des Kolbens dementsprechend die dreifache Kurbelwellenfrequenz ist.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein bevorzugtes Ausführungsbeispiel der Erfindung ist in der Zeichnung dargestellt und wird in der nachfolgenden Beschreibung näher erläutert, wobei sich gleiche Bezugszeichen auf gleiche oder funktional gleiche oder ähnliche Bauteile beziehen.

Die einzige Fig. 1 zeigt eine stark vereinfachte Prinzipdarstellung eines erfindungsgemäßen Schalldämpfers.

In Fig. 1 wird eine bevorzugte Anwendung eines erfindungsgemäßen aktiven Schalldämpfers 1 näher erläutert, nämlich zur Bedämpfung von Luftschall in einem Abgasstrang 2 einer Verbrennungskraftmaschine 3. Der Schalldämpfer 1 weist mindestens einen Hohlkörper auf, der einen Zylinderraum 4 bildet. In diesem Zylinderraum 4 ist ein Kolben 5 hubbeweglich gelagert, was durch einen Doppelpfeil 6 angedeutet ist. Ein Boden 7 des Kolbens 5 bildet dabei eine im Zylinderraum 4 bewegliche Wand. Der Hohlkörper 4 bzw. der Zylinderraum 4 ist über eine Verbindung 8 mit einer Leitung 9 akustisch gekoppelt. Diese Leitung 9 bildet dabei eine Leitung des Abgasstrangs 2 und führt im Betrieb der Verbrennungskraftmaschine 3 den zu bedämpfenden Luftschall.

Der Schalldämpfer 1 besitzt eine Antriebseinrichtung 10 zum Bewegen des Kolbens 5. Bei der hier gezeigten bevorzugten Ausführungsform ist der Kolben 5 über die Antriebseinrichtung 10 mit einer Antriebswelle 11 der Verbrennungskraftmaschine 3 antriebsverbunden. Dabei enthält die Antriebseinrichtung 10 einen Kurbeltrieb 12, der die eingehende Drehbewegung der Antriebswelle 11 in eine abgehende bidirektionale Hubbewegung des Kolbens 5 umwandelt. Des weiteren enthält die Antriebseinrichtung 10 ein Getriebe 13, das die eingehende Drehzahl der Antriebswelle 11 in eine abgehende Drehzahl übersetzt, die an den Kurbeltrieb 12 und somit an den Kolben 5 übertragen wird. Vorzugsweise ist das Übersetzungsverhältnis des Getriebes 13 bei allen Maschinendrehzahlen konstant. Dementsprechend ergibt sich für die Hubfrequenz des Kolbens 5 ein konstantes Verhältnis zur Drehfrequenz bzw. Drehzahl der Antriebswelle 11 bzw. der Maschine 3.

Durch den Kurbeltrieb 12 bewegt die Antriebseinrichtung 10 den Kolben 5 bei allen Hubfrequenzen mit einem konstanten Hub. Zweckmäßig ist dieser Hub auf die maximale Dämpfungsleistung des Schalldämpfers 1 ausgelegt. Wenn jedoch der zu bedämpfende Störschall nur relativ kleine Amplituden aufweist, z.B. beim Leerlaufbetrieb der Verbrennungskraftmaschine 3, kann dies zu einer Lärmbelästigung durch den Schalldämpfer 1 führen. Um dies zu vermeiden, besitzt der erfindungsgemäße Schalldämpfer 1 eine Amplitudensteuereinrichtung 14 zum Einstellen der Amplitude des vom Kolben 5 erzeugte Gegenschalls. Diese Amplitudensteuereinrichtung 14 weist ein Steuerglied 15 auf, das hier in Form einer Schmetterlingsklappe ausgestaltet ist. Das Steuerglied 15 kann mit Hilfe eines Aktuators 16 betätigt werden. Das Steuerglied 15 ist im Bereich der Verbindung 8 angeordnet und kann in Abhängigkeit seiner Betätigung die Schallfelder im Zylinderraum 4 und in der Leitung 9 mehr oder weniger koppeln.

Das Steuerglied 15 wird zweckmäßig in Abhängigkeit der Maschinendrehzahl und/oder der Maschinenleistung betätigt. Beispielsweise umfaßt die Amplitudensteuereinrichtung 14 eine Steuerung 17, die über eine entsprechende Steuerleitung 18 den Steuergliedaktuator 16 betätigt. Beispielsweise erhält die Steuerung 17 über eine Signalleitung 19 Signale, die mit der aktuellen Maschinenleistung korrelieren. Beispielsweise kann dazu ein Pedalwinkel 20 eines Gaspedals 21 abgegriffen werden, da die Pedalstellung in der Regel mit dem Leistungsbedarf der Verbrennungskraftmaschine 3 korreliert. Ebenso ist es möglich, eine Stellung einer Drosselklappe 22 abzugreifen, die in einem Ansaugtrakt 23 der Verbrennungskraftmaschine 3 angeordnet ist. Ebenso ist es möglich, das Steuerglied 15 über ein entsprechendes Gestänge direkt mit der Drosselklappe 22 zu koppeln, um eine von der Maschinenleistung abhängige Betätigung des Steuerglieds 15 zu erreichen.

Sofern der Steuergliedaktuator 16 verwendet wird, kann dieser als elektrischer oder elektromagnetischer oder hydraulischer oder pneumatischer oder mechanischer Aktuator 16 ausgebildet sein, der in geeigneter Weise mit dem Steuerglied 15 antriebsverbunden ist.

Das Steuerglied 15 ist dabei vergleichsweise geringen Temperaturbelastungen ausgesetzt, da es nicht vom Abgas der Verbrennungskraftmaschine 3 durchströmt wird. Des weiteren muß es nur relativ langsam reagieren, da es nur bei Drehzahl- und Laständerungen, jedoch nicht dem Zeitverlauf des Schalldruckpegels folgen muß. Somit können bekannte und bewährte Steuerglieder 15 und Aktuatoren 16 verwendet werden.

Bei der vorliegenden Ausführungsform handelt es sich bei der Verbrennungskraftmaschine 3 beispielsweise um einen 4-Zylinder-Viertakt-Motor, der zwei Zündvorgänge pro Umdrehung seiner Antriebswelle 11 besitzt. Das Getriebe 13 ist dann so ausgestaltet, daß der Kolben 5 eine Hubfrequenz besitzt, die doppelt so hoch wie die Drehfrequenz der Antriebswelle 11 ist. Dieser Zusammenhang bleibt bei allen Drehzahlen der Maschine 3 erhalten, wodurch der durch die Zündvorgänge in der Verbrennungskraftmaschine 3 erzeugte Hauptstörschall bei jeder Drehzahl automatisch mit dem richtigen Gegenschall bedämpft werden kann. Es ist klar, daß hierzu die Positionierung der Verbindung 8 sowie die Zwangskopplung zwischen der Antriebswelle 11 und dem Kolben 5 so aufeinander abgestimmt sind, daß sich im Bereich der Einkopplung des Gegenschalls in die Leitung 9 eine gegenphasige Überlagerung des Gegenschalls mit dem zu bedämpfenden Störschall ergibt, wodurch der Störschall mehr oder weniger stark bedämpft werden kann.

Die zum Antrieb des Kolbens 5 erforderliche mechanische Leistung ist relativ gering, da der Kolben 5 nur vergleichsweise geringe Drücke erzeugen muß. Des weiteren muß die Abdichtung des Kolbens 5 gegenüber dem Zylinderraum 4 keinen hohen Anforderungen genügen. Beispielsweise kann ein ggf. vorhandener Ringspalt zwischen Kolben 5 und Zylinderraum 4 zwar zu einem akustischen Kurzschluß führen, dieser ist jedoch auf sehr niedrige Frequenzen begrenzt, wodurch die Wirkungsweise des erfindungsgemäßen Schalldämpfers nicht oder nur geringfügig beeinträchtigt wird. Diese reduzierten Anforderungen an die Dichtigkeit ermöglichen es, Reibungsverluste zwischen Kolben 5 und Zylinderraum 4 zu reduzieren. Beispielsweise kann ein den Kurbeltrieb 12 und den Zylinder 4 enthaltendes Kurbelgehäuse aus Blech gebaut werden. Zur Reduzierung der Trägheitsmassen können beispielsweise bewegte Teile, wie z.B. der Kolben sowie eine Pleuelstange 24 aus Kunststoff hergestellt werden.

Bei der hier gezeigten Ausführungsform ist die Verbindung 8 zwischen dem Zylinderraum 4 und der Leitung 9 offen ausgebildet, um eine intensive akustische Kopplung zu realisieren. Sofern es die Umgebungsbedingungen zulassen, kann die Verbindung 8 auch beispielsweise mit einer flexiblen Membran gasdicht verschlossen sein. Die vom Kolben 5 erzeugten Schwingungen können dann über die Membran in die Leitung 9 eingekoppelt werden. Das Stellglied 15 kann zur Beeinflussung der Kopplung dann zweckmäßig mit der Membran zusammenwirken.

Obwohl der erfindungsgemäße Schalldämpfer für die Bedämpfung von Luftschall im Abgasstrang 2 von besonderer Bedeutung ist, kann der Schalldämpfer 1 grundsätzlich auch zur Bedämpfung von Luftschall im Ansaugtrakt 23 eingesetzt werden. Für Weiterbildungen des Schalldämpfers 1 können beispielsweise mehrere Zylinderräume 4 und Kolben 5 vorgesehen sein, die parallel arbeiten. Ebenso können verschiedene Kolben mit unterschiedlichen Hubfrequenzen arbeiten, um verschiedene Frequenzen im Luftschall zu bedämpfen.

Bei der hier gezeigten Ausführungsform führt der Kurbeltrieb 12 zu einer sinusförmigen Hubbewegung des Kolbens 5. Durch diese sinusförmige Kolbenbewegung kann stets nur eine Störfrequenz bedämpft werden. Bei einer anderen Ausgestaltung der Antriebseinrichtung 10 kann auch eine andere Hubbewegung für den Kolben 5 dargestellt werden, die es beispielsweise ermöglicht, gleichzeitig zwei oder mehr Störfrequenzen zu bedämpfen.

Beispielsweise ist es dadurch möglich, die durch die Zündvorgänge in der Verbrennungskraftmaschine 3 erzeugte Hauptstörfrequenz sowie eine oder mehrere Oberschwingungen dieser Hauptstörfrequenz mit dem Schalldämpfer 1 zu bedämpfen.

Bei der hier gezeigten Ausführungsform wird der Kolben 5 mit Hilfe der Antriebseinrichtung 10 mechanisch mit der Antriebswelle 11 der Verbrennungskraftmaschine 3 gekoppelt. Es ist klar, daß bei anderen Ausführungsformen die Antriebseinrichtung 10 einen unabhängig von der Antriebswelle 11 angetriebenen Kolbenaktuator aufweisen kann, der zur Hubbetätigung des Kolbens 5 mit diesem antriebsverbunden ist. Eine entsprechende Steuerung, z.B. die Steuerung 17, betätigt dann diesen Kolbenaktuator in Abhängigkeit der Drehzahl der Antriebswelle 11. Beispielsweise ist die Drehzahl der Antriebswelle 11 bei modernen Verbrennungskraftmaschinen 3 in einer entsprechenden Motorsteuerung abrufbar. Ebenso kann die Antriebseinrichtung 10 über eine geeignete Sensorik die momentane Drehzahl der Antriebswelle 11 ermitteln. Ein Kolbenaktuator, der unabhängig von der Antriebswelle 11, z.B. elektrisch oder elektromagnetisch oder hydraulisch oder pneumatisch, antreibbar ist, kann über eine geeignete Steuerung besonders einfach so betätigt werden, daß sich der vom Kolben 5 generierte Gegenschall zur Bedämpfung mehrerer Störfrequenzen eignet. Insbesondere kann ein solcher Kolbenaktuator in Abhängigkeit der vorherrschenden Motordrehzahl und/oder der vorherrschenden Motorleistung den Kolbenhub bzw. die Amplitude des mit dem Kolben 5 generierten Gegenschalls variieren und so an die momentan erforderliche Dämpfungsleistung anpassen.

Obwohl der Schalldämpfer 1 bei der hier gezeigten Ausführungsform zur Bedämpfung des Luftschalls einer Verbrennungskraftmaschine 3 verwendet wird, ist der erfindungsgemäße Schalldämpfer 1 grundsätzlich bei einer beliebigen Maschine mit einer rotierenden Antriebswelle verwendbar, die in Abhängigkeit ihrer Drehzahl den zu bedämpfenden Luftschall erzeugt. Beispielsweise kann der Schalldämpfer 1 nach der Erfindung daher bei einer Pumpe, einem Verdichter oder einem Kompressor zur Anwendung kommen.

### Bezugszeichenliste

- 1: Schalldämpfer
- 2: Abgasstrang
- 3: Verbrennungskraftmaschine
- 4: Zylinderraum/Hohlkörper
- 5: Kolben
- 6: Hubrichtung
- 7: Boden/Wand
- 8: Verbindung
- 9: Leitung
- 10: Antriebseinrichtung
- 11: Antriebswelle
- 12: Kurbeltrieb
- 13: Getriebe
- 14: Amplitudensteuereinrichtung
- 15: Steuerglied
- 16: Steuergliedaktuator
- 17: Steuerung
- 18: Steuerleitung
- 19: Signalleitung
- 20: Pedalwinkel
- 21: Gaspedal
- 22: Drosselklappe
- 23: Ansaugstrang
- 24: Pleuelstange

## Patentansprüche

1. Aktiver Schalldämpfer zum Dämpfen von Luftschall, den eine Maschine (3) mit einer rotierenden Antriebswelle (11) in Abhängigkeit ihrer Drehzahl erzeugt, mit wenigstens einem Hohlkörper (4), der wenigstens eine bewegliche Wand (6) zur Erzeugung von Gegenschall enthält und über eine Verbindung (8) mit einer zur Führung des zu dämpfenden Luftschalls geeigneten Leitung (9) akustisch gekoppelt ist, und mit einer Antriebseinrichtung (10) zum Bewegen der beweglichen Wand (6),
**dadurch gekennzeichnet,**
**daß** die bewegliche Wand durch einen Boden (6) eines Kolbens (5) gebildet ist und daß der Hohlkörper durch einen Zylinderraum (4) gebildet ist, in dem der Kolben (5) bewegbar angeordnet ist.

2. Schalldämpfer nach Anspruch 1,
**dadurch gekennzeichnet,**
**daß** die Antriebseinrichtung (10) den Kolben (5) so bewegt, daß die Hubfrequenz des Kolbens (5) in einem konstanten Verhältnis zur Drehzahl oder Drehfrequenz der Maschine (3) steht.

3. Schalldämpfer nach Anspruch 1 oder 2,
**dadurch gekennzeichnet,**
**daß** die Antriebseinrichtung (10) den Kolben (5) so bewegt, daß die Hubbewegung des Kolbens (5) Gegenschall zur Bedämpfung einer oder mehrerer von der Maschinendrehzahl abhängigen Störfrequenz(en) erzeugt.

4. Schalldämpfer nach einem der Ansprüche 1 bis 3,
**dadurch gekennzeichnet,**
**daß** die Antriebseinrichtung (10) den Kolben (5) bei allen Hubfrequenzen mit einem konstanten Hub bewegt.

5. Schalldämpfer nach einem der Ansprüche 1 bis 4,
**dadurch gekennzeichnet,**
**daß** eine Amplitudensteuereinrichtung (14) zum Einstellen der Amplitude des Gegenschalls vorgesehen ist, die ein Steuerglied (15) aufweist, das in Abhängigkeit seiner Betätigung die beiden gegeneinander wirkenden Schallfelder über die Verbindung (8) mehr oder weniger akustisch koppelt.

6. Schalldämpfer nach Anspruch 5,
**dadurch gekennzeichnet,**
**daß** die Amplitudensteuereinrichtung (14) das Steuerglied (15) in Abhängigkeit der Maschinendrehzahl und/oder der Maschinenleistung betätigt.

7. Schalldämpfer nach Anspruch 5 oder 6,
**dadurch gekennzeichnet,**
**daß** zur Betätigung des Steuerglieds (15) ein elektrischer oder elektromagnetischer oder hydraulischer oder pneumatischer oder mechanischer Steuergliedaktuator (16) vorgesehen ist, der mit dem Steuerglied (15) antriebsverbunden ist.

8. Schalldämpfer nach einem der Ansprüche 1 bis 7,
**dadurch gekennzeichnet,**
**daß** der Kolben (5) über die Antriebseinrichtung (10) mit der Antriebswelle (11) der Maschine (3) antriebsverbunden ist.

9. Schalldämpfer nach Anspruch 8,
**dadurch gekennzeichnet,**
**daß** die Antriebseinrichtung (10) ein Getriebe (13) enthält, das die Maschinendrehzahl bei allen Maschinendrehzahlen mit einem konstanten Übersetzungsverhältnis in die Hubfrequenz des Kolbens (5) übersetzt.

10. Schalldämpfer nach Anspruch 8 oder 9,
**dadurch gekennzeichnet,**
**daß** die Antriebseinrichtung (10) einen Kurbeltrieb (12) aufweist, der eine von der Antriebswelle (11) abgenommene eingangsseitige Drehbewegung in eine ausgangsseitige bidirektionale Hubbewegung des Kolbens (5) umwandelt.

11. Schalldämpfer nach einem der Ansprüche 1 bis 7,
**dadurch gekennzeichnet,**
**daß** die Antriebseinrichtung (10) einen elektrischen oder elektromagnetischen oder hydraulischen oder pneumatischen Kolbenaktuator aufweist, der mit dem Kolben (5) antriebsverbunden ist, und daß die Antriebseinrichtung (10) eine Steuerung aufweist, die den Kolbenaktuator in Abhängigkeit der Maschinendrehzahl betätigt.

12. Schalldämpfer nach Anspruch 11,
**dadurch gekennzeichnet,**
**daß** die Antriebseinrichtung (10) eine Sensorik aufweist, die ein mit der Maschinendrehzahl korreliertes Signal ermittelt.

13. Schalldämpfer nach einem der Ansprüche 1 bis 12,
**dadurch gekennzeichnet,**
**daß** bei einer als Kolbenmotor ausgebildeten Maschine (3) mit n Zündvorgängen pro Umdrehung der Antriebswelle (11) die Hubfrequenz des Kolbens (5) das n-fache der Drehfrequenz der Antriebswelle (11) ist.

14. Schalldämpfer nach einem der Ansprüche 1 bis 13,
**dadurch gekennzeichnet,**
**daß** die Maschine (3) eine Verbrennungskraftmaschine, ein Kompressor, eine Pumpe oder ein Verdichter ist.

15. Schalldämpfer nach einem der Ansprüche 1 bis 14,
**dadurch gekennzeichnet,**
**daß** bei einer als Verbrennungskraftmaschine ausgebildeten Maschine (3) die zur Führung des zu bedämpfenden Luftschalls geeignete Leitung (9) durch den Abgasstrang (2) oder den Ansaugstrang (23) der Verbrennungskraftmaschine (3) gebildet ist.

## Claims

1. Active silencer for silencing airborne sound, which a machine (3) produces, together with a rotating driveshaft (11), as a function of its rotation speed, having at least one hollow body (4) which contains at least one moving wall (6) in order to produce antiphase sound and is acoustically coupled via a connection (8) to a line (9) which is suitable for carrying the airborne sound to be silenced, and having a drive device (10) for movement of the moving wall (6),
**characterized**
**in that** the moving wall is formed by a base (6) of a piston (5), and in that the hollow body is formed by a cylinder area (4) in which the piston (5) is arranged such that it can move.

2. Silencer according to Claim 1,
**characterized**
**in that** the drive device (10) moves the piston (5) such that there is a constant ratio between the linear-movement frequency of the piston (5) and the rotation speed or rotation frequency of the machine (3).

3. Silencer according to Claim 1 or 2,
**characterized**
**in that** the drive device (10) moves the piston (5) such that the linear movement of the piston (5) produces antiphase sound in order to attenuate one or more interference frequencies which are dependent on the machine rotation speed.

4. Silencer according to one of Claims 1 to 3,
**characterized**
**in that** the drive device (10) moves the piston (5) with a constant linear movement at all linear-movement frequencies.

5. Silencer according to one of Claims 1 to 4,
**characterized**
**in that** an amplitude control device (14) is provided for setting the amplitude of the antiphase sound and has a control element (15) which provides more or less acoustic coupling for the two sound fields, which interact with one another, via the connection (8) as a function of its operation.

6. Silencer according to Claim 5,
**characterized**
**in that** the amplitude control device (14) operates the control element (15) as a function of the machine rotation speed and/or of the machine power.

7. Silencer according to Claim 5 or 6,
**characterized**
**in that** an electrical, electromagnetic, hydraulic, pneumatic or mechanical control element actuator (16) is provided for operation of the control element (15), and is connected for drive purposes to the control element (15).

8. Silencer according to one of Claims 1 to 7,
**characterized**
**in that** the piston (5) is connected for drive purposes via the drive device (10) to the driveshaft (11) of the machine (3).

9. Silencer according to Claim 8,
**characterized**
**in that** the drive device (10) contains a gearbox (13), which steps up the machine rotation speed at all machine rotation speeds, with a constant transmission ratio, to the linear-movement frequency of the piston (5).

10. Silencer according to Claim 8 or 9,
**characterized**
**in that** the drive device (10) has a crank drive (12) which converts an input-side rotary movement, which is taken from the driveshaft (11), to an output-side, bidirectional linear movement of the piston (5).

11. Silencer according to one of Claims 1 to 7,
**characterized**
**in that** the drive device (10) has an electrical, electromagnetic, hydraulic or pneumatic piston actuator, which is connected for drive purposes to the piston (5), and in that the drive device (10) has a controller which operates the piston actuator as a function of the machine rotation speed.

12. Silencer according to Claim 11,
**characterized**
**in that** the drive device (10) has a sensor system which determines a signal which is correlated with the machine rotation speed.

13. Silencer according to one of Claims 1 to 12,
**characterized**
**in that**, in the case of a machine (3) which is in the form of a reciprocating motor or engine with n ignition processes per revolution of the driveshaft (11), the linear-movement frequency of the piston (5) is n-times the rotation frequency of the driveshaft (11).

14. Silencer according to one of Claims 1 to 13,
**characterized**
**in that** the machine (3) is an internal combustion engine, a compressor or a pump.

15. Silencer according to one of Claims 1 to 14,
**characterized**
**in that**, in the case of a machine (3) which is in the form of an internal combustion engine, the line (9) which is suitable for carrying the airborne sound to be silenced is formed by the exhaust gas system (2), or by the induction system (23), of the internal combustion engine (3).

## Revendications

1. Silencieux actif pour amortir le bruit aérien qu'une machine (3) avec un arbre moteur rotatif (11) produit en fonction de sa vitesse de rotation, avec au moins un corps creux (4), qui comporte au moins une paroi mobile (6) pour produire un contre-bruit et qui est acoustiquement couplé par une communication (8) avec une conduite (9) convenant pour le guidage du bruit aérien à amortir, et avec un dispositif d'entraînement (10) pour déplacer la paroi mobile (6), **caractérisé en ce que** la paroi mobile est formée par un fond (6) d'un piston (5) et **en ce que** le corps creux est formé par une chambre cylindrique (4), dans laquelle le piston (5) est disposé de façon mobile.

2. Silencieux selon la revendication 1, **caractérisé en ce que** le dispositif d'entraînement (10) déplace le piston (5) de telle façon que la fréquence de levée du piston (5) se trouve dans un rapport constant avec la vitesse de rotation ou la fréquence de rotation de la machine (3).

3. Silencieux selon la revendication 1 ou 2, **caractérisé en ce que** le dispositif d'entraînement (10) déplace le piston (5) de telle façon que le mouvement de levée du piston (5) produise un contre-bruit pour amortir une ou plusieurs des fréquences parasites dépendant de la vitesse de rotation de la machine.

4. Silencieux selon l'une quelconque des revendications 1 à 3, **caractérisé en ce que** le dispositif d'entraînement (10) déplace le piston (5) avec une course constante à toutes les fréquences de levée.

5. Silencieux selon l'une quelconque des revendications 1 à 4, **caractérisé en ce qu'**il est prévu un dispositif de commande d'amplitude (14) pour régler l'amplitude du contre-bruit, qui présente un organe de commande (15) qui couple plus ou moins acoustiquement, en fonction de son actionnement, les deux champs sonores antagonistes par l'intermédiaire de la communication (8).

6. Silencieux selon la revendication 5, **caractérisé en ce que** le dispositif de commande d'amplitude (14) actionne l'organe de commande (15) en fonction de la vitesse de rotation de la machine et/ou de la puissance de la machine.

7. Silencieux selon la revendication 5 ou 6, **caractérisé en ce qu'**il est prévu, pour l'actionnement de l'organe de commande (15), un actionneur d'organe de commande (16) électrique ou électromagnétique ou hydraulique ou pneumatique ou mécanique qui est en liaison d'entraînement avec l'organe de commande (15).

8. Silencieux selon l'une quelconque des revendications 1 à 7, **caractérisé en ce que** le piston (5) est en liaison d'entraînement avec l'arbre moteur (11) de la machine (3) par l'intermédiaire du dispositif d'entraînement (10).

9. Silencieux selon la revendication 8, **caractérisé en ce que** le dispositif d'entraînement (10) comprend une transmission (13), qui convertit la vitesse de rotation de la machine en fréquence de levée du piston (5) avec un rapport de transmission constant à toutes les vitesses de rotation de la machine.

10. Silencieux selon la revendication 8 ou 9, **caractérisé en ce que** le dispositif d'entraînement (10) présente un mécanisme à manivelle (12), qui transforme un mouvement de rotation entrant communiqué par l'arbre moteur (11) en un mouvement sortant bidirectionnel de levée du piston (5).

11. Silencieux selon l'une quelconque des revendications 1 à 7, **caractérisé en ce que** le dispositif d'entraînement (10) présente un actionneur de piston électrique ou électromagnétique ou hydraulique ou pneumatique, qui est en liaison d'entraînement avec le piston (5), et **en ce que** le dispositif d'entraînement (10) comporte une commande, qui actionne l'actionneur de piston en fonction de la vitesse de rotation de la machine.

12. Silencieux selon la revendication 11, **caractérisé en ce que** le dispositif d'entraînement (10) comporte un système de détection, qui détecte un signal corrélé avec la vitesse de rotation de la machine.

13. Silencieux selon l'une quelconque des revendications 1 à 12, **caractérisé en ce que**, dans une machine (3) sous la forme d'un moteur à piston avec n opérations d'allumage par révolution de l'arbre moteur (11), la fréquence de levée du piston (5) est le multiple n de la fréquence de rotation de l'arbre moteur (11).

14. Silencieux selon l'une quelconque des revendications 1 à 13, **caractérisé en ce que** la machine (3) est un moteur à combustion interne, un surpresseur, une pompe ou un compresseur.

15. Silencieux selon l'une quelconque des revendications 1 à 14, **caractérisé en ce que**, dans une machine (3) sous la forme d'un moteur à combustion interne, la conduite (9) convenant pour le guidage du bruit aérien à amortir est formée par le tuyau d'échappement (2) ou le tuyau d'admission (23) du moteur à combustion interne (3).
